# EUROPÄISCHE PATENTSCHRIFT

(11) **EP 3 112 560 B1**
(45) Veröffentlichungstag und Bekanntmachung des Hinweises auf die Patenterteilung: **24.03.2021**
(21) Anmeldenummer: 16174705.0
(22) Anmeldetag: 16.06.2016
(51) Int. Cl.: E04H 12/22, E04H 17/08, E04H 17/22

(54) **MONTAGEVORRICHTUNG FÜR PFÄHLE**
MOUNTING DEVICE FOR FOR PILES
DISPOSITIF DE MONTAGE POUR PIEUX

(30) Priorität: 01.07.2015 DE 202015004621 U
(43) Veröffentlichungstag der Anmeldung: 04.01.2017
(73) Patentinhaber: Brügmann TraumGarten GmbH, 44147 Dortmund (DE)
(72) Erfinder: REINEKE, Heinz, 24354 Rieseby (DE); LAMMERS, Jörg, 44263 Dortmund (DE); JANSON, Jakob, 44359 Dortmund (DE); ENGELHARDT, Ralf, 60388 Frankfurt (DE)
(74) Vertreter: Jabbusch, Matthias

(56) Entgegenhaltungen:
- WO-A2-97/22769
- GB-A- 2 457 907
- US-A- 4 015 827

## Beschreibung

Die Erfindung betrifft eine Montagevorrichtung für Pfähle, die Montagevorrichtung umfassend eine Montageeinrichtung und ein Ankerbauteil mit einer Auflagefläche für einen Pfahl, zur Montage an Bauteilen, wie Steinen, Bordwänden, wobei das Ankerbauteil im Bereich der Auflagefläche Anschlusselemente für die dem Pfahl zugeordnete Montageeinrichtung hat und das Ankerbauteil zumindest eine der Auflagefläche winkelig zugeordnete Anlagefläche zum Anlegen an das Bauteil aufweist, wobei das Ankerbauteil durch Plattenteile ausgebildet ist, dass die Montageeinrichtung als Plattenteil ausgebildet ist.

Als Pfähle oder Pfosten ausgebildete Bauelemente werden zu privaten und gewerblichen Zwecken regelmäßig eingesetzt, beispielsweise um Grundstücke einzufrieden. Diese Pfähle sind in vertikaler Ausrichtung ortsfest anzuordnen, damit an diesen zum Beispiel ein Zaungeflecht befestigt werden kann.

Eine Grundstücksgrenze oder auch Abschnitte innerhalb eines Grundstückes werden oft mit Bauteilen gekennzeichnet. Beispielsweise wird entlang der Grundstücksgrenze eine Reihe von Betonsteinen als Bauteile eingebaut, oberhalb dieser Betonsteine soll anschließend ein Zaun installiert werden. Für diesen Zaun benötigte Pfähle müssen an den Betonsteinen befestigt werden. Dazu dienen gattungsgemäße Montagevorrichtungen.

Bekannte Montagevorrichtungen sind beispielsweise als Winkelbleche ausgebildet. Sie können an das Bauteil angelegt werden und an diesem befestigt werden. Das Winkelelement hat dann eine Auflagefläche für zum Beispiel einen Pfahl, indem beispielsweise auf der Auflagefläche ein Einsteckbauteil für den Pfahl vorgesehen ist. Aus dem Stand der Technik sind insoweit jeweils spezielle Montagevorrichtungen für einzelne Anwendungszwecke bekannt.

Gattungsgemäße Montagevorrichtungen sind aus der GB 2 457 907 A, der US 4 015 827 A und der WO 97/22769 A2 bekannt.

Der Erfindung liegt die Aufgabe zugrunde, eine Montagevorrichtung der eingangs genannten Gattung aufzuzeigen, mit der voneinander verschiedene Bauelemente verbunden werden können.

Diese Aufgabe ist erfindungsgemäß dadurch gelöst, dass das Plattenteil und das Plattenteil korrespondierende Abmessungen aufweisen, wobei das Plattenteil einen Einsteckschuh für den Pfahl trägt, und wobei das Plattenteil an dem Plattenteil befestigt wird.

Die erfindungsgemäße Montagevorrichtung weist neben dem Ankerbauteil ein zusätzliches Bauteil auf. Dieses Bauteil ist die Montageeinrichtung, die dem Bauelement zugeordnet ist. Die Montageeinrichtung kann voneinander verschiedenen Bauelementen zugeordnet sein und insoweit einen Adapter ausbilden. Bei der erfindungsgemäßen Montagevorrichtung wird das Bauelement nicht unmittelbar an der Auflagefläche befestigt, vielmehr wird es zunächst mit der Montageeinrichtung verbunden. Anschließend wird die Montageeinrichtung mit der Auflagefläche verbunden, die dafür Anschlusselemente bereithält.

Zur sicheren Anlage des in der Montageeinrichtung aufgenommenen Bauelementes am Bauteil ist im Ankerbauteil die weitere Anlagefläche vorgesehen. Diese ist zur Auflagefläche winkelig angeordnet, so dass, wie im Stand der Technik bekannt, eine zueinander winkelige Auflage zweier Flächen auf dem Bauteil erfolgen kann. Die beiden Flächen und somit das Ankerbauteil können anschließend an dem Bauteil befestigt werden.

Nach der Erfindung ist vorgesehen, dass das Ankerbauteil durch Plattenteile ausgebildet ist. Plattenteile weisen die notwendige Festigkeit und mechanische Stabilität auf, um ein beispielsweise als Pfahl ausgebildetes Bauelement einem Bauteil dauerhaft zuzuordnen.

Da ein derartiges Bauteil regelmäßig ein Stein mit zueinander winkelig angeordneten Außenflächen ist, sieht eine Weiterbildung der Erfindung vor, dass beide Plattenteile im rechten Winkel zueinander angeordnet sind. Im Verbindungsbereich der beiden Plattenteile können dabei Verstärkungen angeordnet sein, wie Knotenbleche oder dergleichen. Weiterhin sind beide Plattenteile mit Durchbrüchen versehen, durch diese können zum Beispiel Schrauben hindurchgeführt werden, die im Bauteil verankert werden. Damit gelingt ein Festsetzen des aus diesen Plattenteilen gebildeten Ankerbauteils am Bauteil.

Die auf die Auflagefläche aufzubringende Montageeinrichtung ist nach der Erfindung gleichfalls als Plattenelement ausgebildet. Dieses Plattenelement hat gleichfalls Durchbrüche, die zum Plattenelement mit der Auflagefläche korrespondierend angeordnet sind. Mit Hilfe von entsprechenden Bolzen kann eine Festsetzung des Plattenelementes der Montageeinrichtung auf dem Plattenelement mit der Auflagefläche erfolgen.

Das Material der einzelnen Plattenelemente ist vorzugsweise Stahl mit einer witterungsfesten Verzinkung.

Beide Plattenelemente des Ankerbauteils sind so winkelig aneinandergesetzt, dass sich eine T-förmige Ausgestaltung ausbildet. Das Plattenelement mit der Auflagefläche steht somit zu beiden Seiten des angesetzten Plattenelementes mit der Anlagefläche vor. Dadurch hat das Plattenelement mit der Auflagefläche zwei Bereiche, die nicht oberhalb des regelmäßig bordsteinartig ausgebildeten Bauteils angeordnet sind, sondern oberhalb eines Luftraums. In diesem Bereich können die Durchbrüche angeordnet sein, so dass hier Platz für das Hindurchführen von Maschinenschrauben und das Anbringen von Muttern gegeben ist.

Zusätzliche Bohrungen in das Bauteil sind nicht notwendig, somit ist das Aufbauen eines Zaunes und auch das Abbauen eines Zaunes erleichtert. Es ist auch möglich, dass in die Durchbrüche des Plattenelementes mit der Auflagefläche Innengewinde geschnitten sind, so dass eine Verbindung von Schrauben mit diesem Plattenelement ohne den Einsatz von Muttern ermöglicht ist.

Ein Ausführungsbeispiel der Erfindung, aus dem sich weitere erfinderische Merkmale ergeben, ist in der Zeichnung dargestellt. Es zeigen:
- Figur 1 und Figur 2:: perspektivische Ansichten eines Ankerbauteils einer erfindungsgemäßen Montagevorrichtung für Bauelemente; und
- Figur 3:: eine perspektivische Ansicht einer erfindungsgemäßen Montagevorrichtung mit einem an einem Bauteil angeordneten Ankerbauteil gemäß Figuren 1 und 2 und einer zusätzlichen Montageeinrichtung.

Das Ankerbauteil in Figur 1 besteht aus zwei Plattenteilen 1 und 2. Beide Plattenteile 1, 2 sind miteinander verschweißt, wobei das Plattenteil 2 an das Plattenteil 1 in einem Bereich angesetzt ist, der kein Randbereich des Plattenteils 1 ist. Dadurch kann sich das Plattenteil 1 beiderseits des Ansetzbereichs des Plattenteils 2 erstrecken, so dass sich insgesamt eine T-förmige Ausbildung ergibt.

Das Plattenteil 1 hat auf seiner in Figur 1 gezeigten Oberseite eine Auflagefläche 3. Das Plattenteil 2 ist an seiner in Figur 1 rechten Seite mit einer Anlagefläche 4 ausgerüstet. Beide Plattenteile 1, 2 weisen Durchbrüche auf.

Diese Durchbrüche sind in Figur 2 besser zu erkennen. Das Plattenteil 1 hat sechs Durchbrüche 5, diese sind jeweils mit einem Innengewinde ausgerüstet. Das Plattenteil 2 hat zwei Durchbrüche 6 jeweils ohne Gewinde.

Figur 3 zeigt den Anwendungsfall der erfindungsgemäßen Montagevorrichtung. Das Ankerbauteil mit den Plattenteilen 1 und 2 ist an ein zum Beispiel als Betonstein ausgebildetes Bauteil 7 aufgelegt. Das Bauteil 7 weist zueinander rechtwinklig stehende Bauteilflächen auf, auf die das Ankerbauteil mit seinen Plattenelementen 1 und 2 aufgelegt ist. Durch die Durchbrüche 6 im Plattenteil 2 sind Schrauben 8 geführt und mit dem Bauteil 7 verbunden.

Der Auflagefläche 3 des Plattenteils 1 wird eine gleichfalls als Plattenteil 9 ausgebildete Montageeinrichtung zugeordnet. Plattenteil 9 und Plattenteil 1 weisen korrespondierende Abmessungen und korrespondierende Durchbrüche 5 und 10 auf. Die Durchbrüche 10 im Plattenteil 9 sind dabei teilweise als Langlöcher ausgebildet, um Fehlertoleranzen auszugleichen.

Das Plattenteil 9 der Montageeinrichtung trägt einen Einsteckschuh 11 für Bauelemente, wie Zaunpfähle. Ein Zaunpfahl kann in den Einsteckschuh 11 eingesteckt und befestigt werden.

Der Befestigung des Einsteckschuhs 11 an dem Bauteil 7 dient die Montageeinrichtung, indem das Plattenteil 9 mit Hilfe von Schrauben 12 an dem Plattenteil 1 des Ankerbauteils befestigt wird. Die Schrauben 12 werden in die mit Innengewinde ausgerüsteten Durchbrüche 5 eingeschraubt. Für die Schrauben 12 sind noch Abdeckkappen 13 vorgesehen.

Für das Befestigen eines Zaunpfahls auf einem Betonstein 7 sind vorteilhaft nur wenige Bohrungen in den Betonstein 7 vorzunehmen. Der Zaunpfahl wird mit Hilfe der erfindungsgemäßen Montagevorrichtung mit Schrauben befestigt, dabei können voneinander verschiedene Zaunpfähle oder andere Bauelemente mit der erfindungsgemäßen Montagevorrichtung verbaut werden.

## Patentansprüche

1. Montagevorrichtung für Pfähle, die Montagevorrichtung umfassend, eine Montageeinrichtung und ein Ankerbauteil mit einer Auflagefläche für einen Pfahl, zur Montage an Bauteilen (7), wie Steinen, Bordwänden, wobei das Ankerbauteil im Bereich der Auflagefläche Anschlusselemente für die dem Pfahl zugeordnete Montageeinrichtung hat und das Ankerbauteil zumindest eine der Auflagefläche winkelig zugeordnete Anlagefläche zum Anlegen an das Bauteil aufweist, wobei das Ankerbauteil durch Plattenteile (1, 2) ausgebildet ist und die Montageeinrichtung als Plattenteil (9) ausgebildet ist,
**dadurch gekennzeichnet,**
**dass** das eine Plattenteil (1) des Ankerbauteils und das Plattenteil (9) der Montageeinrichtung korrespondierende Abmessungen aufweisen, wobei das Pattenteil (9) der Montageeinrichtung einen Einsteckschuh (11) für den Pfahl trägt und wobei das Plattenteil (9) an dem einen Plattenteil (1) des Ankerbauteils befestigt wird.

2. Montagevorrichtung nach Anspruch 1, **dadurch gekennzeichnet, dass** beide Platteneile (1, 2) im rechten Winkel zueinander angeordnet sind.

3. Montagevorrichtung nach Anspruch 1 oder 2, **dadurch gekennzeichnet, dass** im Verbindungsbereich der Plattenteile (1, 2) Materialverstärkungen angeordnet sind.

4. Montagevorrichtung nach einem der vorhergehenden Ansprüche, **dadurch gekennzeichnet, dass** in beiden Plattenteilen (1, 2) Durchbrüche (5, 6) angeordnet sind.

5. Montagevorrichtung nach einem der vorhergehenden Ansprüche, **dadurch gekennzeichnet, dass** die Plattenteile (1, 2) stumpf aneinandergesetzt sind, so dass ein T-förmiges Ankerbauteil ausbildet ist.

6. Montagevorrichtung nach Anspruch 5, **dadurch gekennzeichnet, dass** die Durchbrüche (5) in Randbereichen des Plattenteils (1) mit der Auflagefläche (3) angeordnet sind.

7. Montagevorrichtung nach einem der Ansprüche 4 bis 6, **dadurch gekennzeichnet, dass** die Montageeinrichtung ein Plattenteil (9) mit zum Plattenteil (1) mit der Auflagefläche (3) korrespondierenden Durchbrüchen (10) ist.

8. Montagevorrichtung nach Anspruch 7, **dadurch gekennzeichnet, dass** die Plattenteile (1, 2, 9) aus Stahlblech mit einer Verzinkung gefertigt sind.

## Claims

1. Mounting apparatus for piles, the mounting apparatus comprising a mounting device and an anchor component with a bearing surface for a pile, for assembling with components (7) such as stones, side plates, wherein the anchor component has connecting elements in the area of the bearing surface for the mounting device which is assigned to the pile, and the anchor component includes at least one bearing surface which is assigned to the bearing surface at an angle for positioning against the component, wherein the anchor component is formed by panel elements (1, 2) and the mounting device constructed as a panel element (9),
**characterized in that**
the one panel element (1) of the anchor component and the panel element (9) of the mounting device have corresponding dimensions, wherein the panel element (9) of the mounting device supports an insertion shoe (11) for the pile, and wherein the panel element (9) is fastened to the one panel element (1) of the anchor component.

2. Mounting apparatus according to Claim 1, **characterized in that** the two panel elements (1, 2) are arranged at right angles to one another.

3. Mounting apparatus according to Claim 1 or 2, **characterized in that** material reinforcements are arranged in the connecting area of the panel elements (1, 2).

4. Mounting apparatus according to any one of the preceding claims, **characterized in that** perforations (5, 6) are arranged in both panel elements (1, 2).

5. Mounting apparatus according to any one of the preceding claims, **characterized in that** the panel elements (1, 2) are placed together in a butt joint, thereby forming a T-shaped anchor component.

6. Mounting apparatus according to Claim 5, **characterized in that** the perforations (5) are located in the border areas between the panel element (1) and the bearing surface (3).

7. Mounting apparatus according to any one of Claims 4 to 6, **characterized in that** the mounting device is a panel element (9) having perforations (10) which correspond to the panel element (1) with the bearing surface (3).

8. Mounting apparatus according to Claim 7, **characterized in that** the panel elements (1, 2, 9) are made from sheet steel with a zinc plating.

## Revendications

1. Dispositif de montage de pieux, le dispositif de montage comprenant un système de montage et un élément d'ancrage pourvu d'une surface de dépose pour un pieu, destiné au montage sur des éléments constitutifs (7), comme des pierres, des bordures, dans la zone de surface de dépose, l'élément d'ancrage comportant des éléments de raccordement pour le système de montage associé aux pieux et l'élément d'ancrage comportant au moins une surface associée à angle droit à la surface de dépose, destinée à être appuyée sur l'élément constitutif, l'élément d'ancrage étant constitué de pièces en forme de plaque (1, 2) et le système de montage étant conçu sous la forme d'une pièce en forme de plaque (9),
**caractérisé en ce que**
l'une pièce en forme de plaque (1) de l'élément d'ancrage et la pièce en forme de plaque (9) du système de montage détiennent des dimensions correspondantes, la pièce en forme de plaque (9) du système de montage portant un sabot d'insertion (11) pour le pieu et la pièce en forme de plaque (9) étant fixée sur l'une pièce en forme de plaque (1) de l'élément d'ancrage.

2. Dispositif de montage selon la revendication 1, **caractérisé en ce que** les deux pièces en forme de plaque (1, 2) sont placées à angle droit l'une par rapport à l'autre.

3. Dispositif de montage selon la revendication 1 ou 2, **caractérisé en ce que** dans la zone de liaison des pièces en forme de plaque (1, 2) sont placés des renforts de matière.

4. Dispositif de montage selon l'une quelconque des revendications précédentes, **caractérisé en ce que** dans les deux pièces en forme de plaques (1, 2) sont placés des ajours (5, 6).

5. Dispositif de montage selon l'une quelconque des revendications précédentes, **caractérisé en ce que** deux pièces en forme de plaque (1, 2) sont placées bout à bout l'une sur l'autre, de sorte à créer un élément d'ancrage en forme de T.

6. Dispositif de montage selon la revendication 5, **caractérisé en ce que** les ajours (5) sont placés dans des zones de bordure de la pièce en forme plaque (1) avec la surface de dépose (3).

7. Dispositif de montage selon l'une quelconque des revendications 4 à 6, **caractérisé en ce que** le système de montage est une pièce en forme de plaque (9) pourvue d'ajours (10) correspondant par la surface de dépose (3) avec la pièce en forme de plaque (1).

8. Dispositif de montage selon la revendication 7, **caractérisé en ce que** les pièces en forme de plaque (1, 2, 9) sont fabriquées en tôle d'acier avec une galvanisation.
